# FASCICULE DE BREVET EUROPEEN

(11) **EP 2 329 325 B1**
(45) Date de publication et mention de la délivrance du brevet: **01.03.2017**
(21) Numéro de dépôt: 09809324.8
(22) Date de dépôt: 21.08.2009
(51) Int. Cl.: G04B 19/02, G04B 19/08

(54) **MECANISME D'AFFICHAGE POUR PIECE D'HORLOGERIE PERMETTANT D'AFFICHER OU NON L'HEURE COURANTE**
Anzeigemechanismus für Uhr, der die Anzeige sowie das Ausblenden der aktuellen Uhrzeit ermöglicht
Display mechanism for a timepiece used to display or not the current time

(30) Priorité: 26.08.2008 EP 08105136
(43) Date de publication de la demande: 08.06.2011
(73) Titulaire: La Montre Hermes S.A., 2555 Brugg (CH)
(72) Inventeur: WIEDERRECHT, Jean-Marc, CH-1233 Bernex (CH)
(74) Mandataire: Santarelli
(86) Numéro de dépôt international: PCT/EP2009/060843
(87) Numéro de publication internationale: WO 2010/023169

(56) Documents cités:
- EP-A- 1 475 681
- EP-A- 1 936 447
- EP-A- 1 936 448
- WO-A-2007/020289
- "ADVERTISEMENT" LA FRANCE HORLOGERE, SOCIETE MILLOT ET CIE. BESANCON, FR, no. 524, 1 juin 1991 (1991-06-01), page 55, XP000210992 ISSN: 0015-9573
- sabine zwettler: "kunstwerke & andere zeitmesser" Uhren Magazin 1 juin 2006 (2006-06-01), pages 34-37, XP002558922 Extrait de l'Internet: URL:http://www.pita.es/press/200606-uhrenM agazin.pdf> [extrait le 2009-12-04]
- "Benutzer : H.Prescher/Thomas Prescher" 13 novembre 2009 (2009-11-13), XP002558929 Extrait de l'Internet: URL:http://de.wikipedia.org/wiki/Benutzer: H._Prescher/_Thomas_Prescher> [extrait le 2009-12-04]

## Description

### Domaine technique

La présente invention concerne un mécanisme d'affichage pour pièce d'horlogerie destiné à être entraîné à partir d'une roue de base d'un mouvement horloger pour commander les déplacements d'un organe d'affichage d'une indication relative au temps ou au fonctionnement de la pièce d'horlogerie. En particulier, le mécanisme selon l'invention comporte une came présentant une périphérie de forme prédéfinie et destinée à être entraînée par la roue de base, un levier destiné à être monté pivotant, en référence à un élément de bâti du mouvement horloger, entre une position de butée, associée à une position d'indication de l'organe d'affichage, et une position d'attente, associée à une position alternative prédéfinie de l'organe d'affichage. Le levier porte un palpeur destiné à coopérer avec la périphérie de la came pour définir la position de butée. Le levier porte en outre un râteau agencé en prise avec un pignon destiné à entraîner l'organe d'affichage, des moyens élastiques exerçant une force sur le levier pour tendre à le positionner dans sa position de butée.

La présente invention concerne également un mouvement horloger et une pièce d'horlogerie munis d'un tel mécanisme.

### Etat de la technique

On connaît des pièces appelées communément "Bras en l'air" qui ont été produites à partir de la fin du 18^{ème} siècle et jusqu'au début du 19^{ème} siècle. Seuls quelques dizaines d'exemplaires sont répertoriées aujourd'hui, ces pièces n'ayant pas connu un très grand succès.

Ces pièces comportent un mouvement agencé pour entraîner une aiguille des heures et une aiguille des minutes, de manière rétrograde sur deux secteurs respectifs disposés en regard l'un de l'autre, de telle façon qu'elles indiquent l'heure courante à la demande d'un utilisateur.

Dans ce but, certaines des pièces connues comprennent un poussoir agencé pour agir sur deux leviers portant chacun un râteau en prise avec un pignon portant l'une des aiguilles. Par défaut, ces leviers sont disposés dans une position d'attente associée à une position de repos des aiguilles, typiquement à midi, sous l'effet de l'action de ressorts. Lorsque le poussoir est actionné par l'utilisateur, les leviers pivotent en entraînant chacun le pignon correspondant, chaque pignon étant en prise avec un second râteau porté par un second levier, ce dernier portant également un palpeur destiné à coopérer avec la périphérie d'une came entraînée en rotation au rythme des minutes, respectivement au rythme des heures. Lorsque chaque palpeur est disposé en butée sur la périphérie de la came correspondante, l'aiguille associée indique les minutes, respectivement les heures, de l'heure courante.

Lorsque l'utilisateur libère le poussoir, les râteaux reviennent en place sous l'effet de l'action des ressorts, les aiguilles revenant à midi.

Ainsi, un inconvénient principal de ces pièces, découlant directement de leur finalité, est qu'elles ne permettent de lire l'heure qu'à la demande.

Par ailleurs, ces pièces présentaient généralement un carré, accessible au travers d'une ouverture ménagée dans le cadran, pour procéder à la mise à l'heure au moyen d'une clé. Cette dernière doit être manipulée par l'utilisateur pour ajuster l'heure tandis qu'il doit en même temps presser sur le poussoir pour visualiser l'effet de sa correction, ce qui se révèle peu pratique.

Un mouvement horloger basé sur un principe d'affichage similaire, sur 360 degrés, a été commercialisé plus récemment par la société Frank Müller et fait l'objet de la demande de brevet EP 1 936 448 A1. La pièce d'horlogerie correspondante affiche l'heure à la demande de l'utilisateur, par pression sur un poussoir.

### Divulgation de l'invention

La présente invention a pour but principal de proposer un mouvement horloger qui permette de réaliser une pièce d'horlogerie offrant un affichage original, notamment un mode de fonctionnement dans lequel l'heure n'est pas affichée, dans l'esprit des pièces de l'art antérieur décrites ci-dessus, tout en offrant à l'utilisateur la possibilité de disposer d'un affichage de l'heure qui soit quasiment conventionnel.

A cet effet, le mécanisme selon l'invention comporte les caractéristiques divulguées dans les revendications annexées.

Grâce à ces caractéristiques, les organes d'affichage peuvent être positionnés dans l'une et l'autre de leurs positions possibles, à savoir d'indication ou d'attente, de manière stable, c'est-à-dire sans que l'utilisateur n'ait besoin de maintenir une pression sur un organe de commande pour conserver l'affichage de l'heure courante.

S'il peut sembler contradictoire a priori de regrouper ces deux modes de fonctionnement dans une même pièce d'horlogerie, cela permet de rendre plus attractives les pièces selon la présente invention en référence aux inconvénients des pièces connues de l'art antérieur mentionnés précédemment, tout en offrant l'originalité de ces dernières.

Ainsi, l'ingéniosité de la Demanderesse a permis d'apporter à ces pièces connues depuis plus de deux siècles les améliorations qui leur ont fait défaut jusqu'ici et ont sans doute conduit à leur quasi-abandon par les fabricants horlogers.

Grâce aux caractéristiques de l'invention citées ci-dessus, l'utilisateur a le choix entre deux modes d'affichage stables de la pièce d'horlogerie correspondante, un premier dans lequel les organes d'affichage indiquent l'heure courante et, un second dans lequel ils sont disposés dans une position alternative prédéfinie.

Un mécanisme de chronographe particulier est décrit dans la demande de brevet EP 1 475 681 A1, celui-ci étant agencé pour commander un compteur d'affichage des fractions de seconde mesurées. Une came est mise en oeuvre pour assurer le comptage des fractions de seconde, tandis qu'un palpeur est agencé pour coopérer avec la périphérie de cette dernière et commander les déplacements de l'organe d'affichage associé, uniquement lorsque la mesure d'un temps est interrompue, pour limiter les besoins énergétiques du mécanisme de chronographe lorsqu'il est enclenché. Toutefois, la position du palpeur est commandée par une roue à colonnes commandant simultanément le fonctionnement du mécanisme de chronographe. Ainsi, non seulement la came n'est entraînée que lorsque la mesure d'un temps est enclenchée, mais en outre elle doit nécessairement être stoppée pour permettre l'affichage, à un instant donné, de l'information qu'elle porte.

Le mécanisme d'affichage selon la présente invention découle d'une démarche très différente de celle ayant conduit au mécanisme de chronographe qui vient d'être décrit.

En effet, un but principal de la présente invention est de permettre ou non, à la demande de l'utilisateur, l'affichage d'une information permanente relative au temps ou au fonctionnement de la pièce d'horlogerie, sans que la valeur de cette information ne soit affectée par le fait qu'elle est affichée.

Ainsi, le mécanisme d'affichage selon l'invention est caractérisé par le fait que la came est destinée à être entraînée en permanence, indépendamment des positions de l'organe de commande mobile et du levier.

De manière préférée, le mécanisme comporte une bascule destinée à être montée pivotante, en référence à un élément de bâti du mouvement horloger, et agencée pour coopérer, d'une part, avec l'organe de commande et, d'autre part, avec le levier pour neutraliser les moyens élastiques lorsque l'organe de commande est dans sa position d'attente.

Préférablement, l'organe de commande peut être de type rotatif, comme par exemple une roue à colonnes, la bascule présentant un bec agencé pour coopérer avec les colonnes pour agir directement, par pivotement, sur une surface de contact du levier et le positionner dans sa position d'attente.

Grâce à ces caractéristiques supplémentaires, le mécanisme selon l'invention présente une structure simple, au montage et aux réglages simples, offrant une grande sécurité et une grande fiabilité de fonctionnement.

La position alternative prédéfinie peut être une position fixe, définie par le constructeur lors de l'assemblage de la pièce d'horlogerie. De manière alternative, cette position prédéfinie peut être associée à l'indication par l'organe d'affichage de la valeur d'une grandeur supplémentaire relative au temps ou au fonctionnement de la pièce d'horlogerie.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue en plan simplifiée d'un mode général de réalisation d'un mouvement horloger comportant un mécanisme d'affichage selon l'invention, dans une première configuration;
- la figure 2 représente une vue en perspective d'un détail de construction du mécanisme de la figure 1, prise dans la direction de la flèche II de la figure 1;
- la figure 3 représente une vue similaire du mode de réalisation de la figure 1, dans une seconde configuration;
- la figure 4 représente une vue similaire du mode de réalisation de la figure 1, dans une troisième configuration
- la figure 5 représente une vue en plan simplifiée d'une variante de réalisation du mouvement horloger de la figure 1, dans une première configuration, et
- la figure 6 représente une vue similaire de la variante de réalisation de la figure 5, dans une seconde configuration.

### Mode(s) de réalisation de l'invention

Les figures 1, 3 et 4 représentent, dans une même vue en plan simplifiée, un mouvement horloger comportant un mécanisme d'affichage selon un mode général de réalisation de l'invention, respectivement, dans des première, seconde et troisième configurations. La figure 2 permet de mieux comprendre les interactions existant entre certains composants du mécanisme qui seront décrits plus loin.

Certains éléments structurels conventionnels du mouvement n'ayant pas de rapport direct avec l'invention n'ont pas été représentés sur les figures, dans un souci de clarté.

Le mouvement comprend une platine (non visible) portant divers composants conventionnels dont notamment un barillet, un rouage de finissage et un résonateur mécanique non représentés.

Le mouvement est visible par son côté cadran sur les figures, le mécanisme d'affichage étant typiquement disposé de ce côté du mouvement.

Le mécanisme d'affichage selon la présente invention peut être assemblé comme une partie intégrante du mouvement ou être ajouté sur un mouvement de base sous la forme d'un module, tel que représenté dans l'exemple de réalisation qui va être décrit ci-dessous.

Ainsi, le mécanisme d'affichage peut comporter une platine supplémentaire (non visible sur les figures) rendue solidaire de la platine principale du mouvement de base.

Dans ce cas, la platine supplémentaire comporte un certain nombre de trous et ouvertures pour permettre un accès à des composants du mouvement de base comme la chaussée 1 par exemple.

Dans la partie supérieure des figures 1, 3 et 4, il apparaît que le mécanisme d'affichage comprend un renvoi 3 agencé en prise avec un pignon 5 de la chaussée 1 et également en prise avec un pignon (non visible) solidaire d'une came des minutes 7. L'engrenage correspondant est agencé de telle manière que la came des minutes 7 fait un tour complet sur elle-même en une heure.

Le mécanisme d'affichage comporte également un levier des minutes 10 monté pivotant sur la platine supplémentaire par l'intermédiaire d'un axe situé à proximité d'une première de ses extrémités 11. Le levier 10 porte un râteau 12 (figure 2), à sa seconde extrémité, agencé en prise avec un pignon des minutes 13 (figure 2), monté libre en rotation sur la chaussée 1 et destiné à porter un organe d'affichage des minutes. Le levier 10 porte également un palpeur 14, dans sa portion médiane. Ce dernier est destiné à coopérer avec la came des minutes 7 de manière à positionner le
pignon des minutes, par l'intermédiaire du râteau 12, dans une position telle que l'organe d'affichage correspondant indique les minutes. Le mécanisme comprend en outre un ressort long 15 coopérant avec un doigt 16 monté sur le levier 10 pour appliquer sur ce dernier une force tendant à plaquer le palpeur 14 contre la périphérie de la came 7.

Par ailleurs, le levier des minutes 10 présente une surface de contact 17, au niveau de sa première extrémité 11, agencée pour coopérer avec une première extrémité 18 d'une bascule des minutes 19, sensiblement en forme de J et, montée pivotante sur la platine supplémentaire au moyen d'une vis à portée 20 disposée entre les deux bras du J.

La seconde extrémité 22 de la bascule présente la forme d'un bec agencé pour coopérer avec les colonnes 23 d'une roue à colonnes 24 montée à rotation sur la platine supplémentaire. Ainsi, lorsque la seconde extrémité 22 de la bascule 19 est située dans un vide entre deux colonnes 23, sa première extrémité 18 n'exerce pas ou peu de pression sur la zone de contact de la première extrémité 11 du levier des minutes. Ce dernier est alors soumis à l'action du ressort long 15 tendant à maintenir le palpeur 14 en appui contre la came des minutes 7, pour que l'organe d'affichage des minutes indique les minutes de l'heure courante (configurations représentées sur les figures 1 et 3, respectivement à 10h10 et à 7h30).

Inversement, lorsque la seconde extrémité 22 de la bascule 19 est en appui sur une colonne 23, sa première extrémité 18 exerce une pression suffisante sur la première extrémité 11 du levier des minutes pour s'opposer à la force exercée par le ressort long 15. En conséquence de cela, le palpeur 14 est écarté de la périphérie de la came des minutes 7 et le levier des minutes se place dans une position alternative prédéfinie (représentée sur la figure 4, ici une position arbitraire des aiguilles à 10h10 a été illustrée) qui est notamment fonction de l'amplitude de rotation de la bascule 19 lorsqu'elle passe d'une position à l'autre. Dans le mode de réalisation des figures 1 et 3, la position prédéfinie est telle que l'extrémité libre du palpeur est située à une distance du centre de la came 7 supérieure au plus grand rayon de cette dernière. Ainsi, la came peut effectuer un tour complet sur elle-même sans entrer en contact avec le palpeur.

Dans la configuration de la figure 4, l'organe d'affichage se trouve dans une position de repos qui peut être choisie par le constructeur du mouvement horloger, au moment de l'indexation de l'organe d'affichage, en fonction de ses préférences ou de ses besoins.

La roue à colonnes 24 est actionnée au moyen d'un actuateur présentant la forme d'un correcteur 26 qui peut être manipulé par un utilisateur depuis l'extérieur de la pièce d'horlogerie correspondante, à l'aide d'un dispositif externe conventionnel, éventuellement par l'intermédiaire d'un levier de commande 25, représenté à titre illustratif non limitatif. Le correcteur est préférablement monté libre en translation entre deux positions, une enfoncée et une de repos dans laquelle il est maintenu, par défaut, par un ressort de correcteur 27 coopérant avec un évidement 28 ménagé dans le correcteur. Le correcteur porte une dent 30 agencée pour agir sur la roue à colonnes 24 lorsque le correcteur est enfoncé et la faire tourner d'un demi-pas et, par conséquent, pour faire pivoter la bascule 19 d'une position à l'autre. La dent 30 est préférablement élastique pour s'effacer lors du retour du correcteur dans sa position de repos, sous l'effet de l'action du ressort de correcteur 27.

On a représenté un sautoir 31 coopérant avec la denture de la roue à colonnes 24 pour définir les positions stables de cette dernière, de façon conventionnelle.

Dans la partie inférieure des figures 1, 3 et 4, il apparaît que le mécanisme d'affichage selon l'invention comporte un dispositif similaire à celui qui vient d'être décrit, dans le but de contrôler les déplacements d'un organe d'affichage des heures.

Un renvoi 33 similaire à une minuterie conventionnelle est prévu pour assurer la liaison cinématique entre le pignon 5 de la chaussée 1 et une came des heures 37, par l'intermédiaire de son pignon 40 engrenant avec une roue 41 solidaire de la came 37 en rotation, de telle manière que la came 37 fait un tour sur elle-même en douze heures.

Le mécanisme d'affichage comporte un levier des heures 50 monté pivotant sur la platine supplémentaire par l'intermédiaire d'un axe situé à proximité d'une première de ses extrémités 51. Le levier 50 porte un râteau 52, à sa seconde extrémité, agencé en prise avec un pignon des heures 53, monté libre en rotation sur la chaussée 1, ainsi qu'un palpeur 54, dans sa portion médiane. Le pignon des heures 53 remplit la fonction d'une roue des heures conventionnelle, c'est-à-dire qu'il est destiné à porter un organe d'affichage des heures. Ainsi, le palpeur 54 est destiné à coopérer avec la came des heures 37 de manière à positionner le pignon des heures, par l'intermédiaire du râteau 52, dans une position telle que l'organe d'affichage correspondant indique les heures. Le mécanisme comprend en outre un ressort long 55 coopérant avec un doigt 56 monté sur le levier 50 pour appliquer sur ce dernier une force tendant à plaquer le palpeur 54 contre la périphérie de la came 37.

Par ailleurs, le levier des heures 50 présente une surface de contact 57, au niveau de sa première extrémité 51, agencée pour coopérer avec une première extrémité 58 d'une bascule des heures 59, sensiblement en forme de J et, montée pivotante sur la platine supplémentaire au moyen d'une vis à portée 60 disposée entre les deux bras du J.

La seconde extrémité 62 de la bascule présente la forme d'un bec agencé pour coopérer avec les colonnes 63 d'une roue à colonnes supplémentaire 64 montée à rotation sur la platine supplémentaire. Ainsi, lorsque la seconde extrémité 62 de la bascule 59 est située dans un vide entre deux colonnes 63, sa première extrémité 58 n'exerce pas ou peu de pression sur la zone de contact de la première extrémité 51 du levier des heures. Ce dernier est alors soumis à l'action du ressort long 55 tendant à maintenir le palpeur 54 en appui contre la came des heures 37, pour que l'organe d'affichage des heures indique les heures de l'heure courante (configurations représentées sur les figures 1 et 3).

Inversement, lorsque la seconde extrémité 62 de la bascule 59 est en appui sur une colonne 63, sa première extrémité 58 exerce une pression suffisante sur la première extrémité 51 du levier des heures pour s'opposer à la force exercée par le ressort long 55. En conséquence de cela, le palpeur 54 est écarté de la périphérie de la came des heures 37 et le levier des heures se place dans une position alternative prédéfinie (représentée sur la figure 4) qui est notamment fonction de l'amplitude de rotation de la bascule 59 lorsqu'elle passe d'une position à l'autre. Dans le mode de réalisation illustré, la position prédéfinie est telle que l'extrémité libre du palpeur est située à une distance du centre de la came 37 supérieure au plus grand rayon de cette dernière. Ainsi, la came peut effectuer un tour complet sur elle-même sans entrer en contact avec le palpeur.

De même que pour l'organe d'affichage des minutes, dans la configuration de la figure 4, l'organe d'affichage des heures se trouve dans une position de repos qui peut être choisie par le constructeur du mouvement horloger, au moment de l'indexation de l'organe d'affichage, en fonction de ses préférences ou de ses besoins.

La roue à colonnes 64 est actionnée par le correcteur 26 qui porte une dent 70 supplémentaire agencée pour agir sur la roue à colonnes 64 lorsque le correcteur est enfoncé et la faire tourner d'un demi-pas et, par conséquent, pour faire pivoter la bascule 59 d'une position à l'autre. La dent 70 est préférablement élastique, de même que la dent 30, pour s'effacer lors du retour du correcteur dans sa position de repos, sous l'effet de l'action du ressort de correcteur 27.

Un sautoir 71 est également prévu pour définir les positions angulaires stables de la roue à colonnes 64.

On notera que la forme de la périphérie des cames 7, 37 définit l'angle parcouru par chacun des organes d'affichage lorsque le mouvement est dans le mode d'affichage horaire. Ainsi, il est possible de prévoir que les organes d'affichage se déplacent en regard de secteurs gradués correspondants.

Selon un mode de réalisation particulier, il est possible de prévoir que les organes d'affichage parcourent des secteurs gradués s'étendant suivant un angle de 360°. Dans ce cas de figure, l'affichage de l'heure courante est effectué de manière quasiment conventionnelle à l'exception du fait que chacun des organes d'affichage présente un mouvement rétrograde après avoir parcouru 360°. Grâce à ces caractéristiques, l'apparence de la pièce d'horlogerie peut être absolument conventionnelle, notamment au niveau de son cadran, par opposition aux pièces d'horlogerie comprenant des organes d'affichage rétrogrades se déplaçant en regard de secteurs gradués s'étendant sur un angle inférieur à 360°.

Par ailleurs, le débattement des leviers 10 et 50 combiné aux rapports d'engrenages entre les râteaux 12, 52 et les pignons 13, 53 ainsi que l'indexation des organes d'affichage lors de leur montage sur le mouvement offrent une très grande liberté dans la définition des positions de repos respectives de ces derniers. Les organes d'affichage peuvent être disposés, par exemple, à midi ou encore à dix heures dix qui est la position typiquement utilisée pour photographier les modèles de montres. Il convient de noter que, du fait de la construction particulière du mécanisme selon l'invention, les organes d'affichage peuvent être totalement découplés l'un de l'autre et occuper des positions de repos relatives qu'ils n'occupent jamais lorsque la pièce d'horlogerie est en mode d'affichage de l'heure courante, comme par exemple les deux organes superposés pointant exactement la position six heures d'un cadran conventionnel.

Le mécanisme d'affichage qui vient d'être décrit présente l'avantage de procurer un affichage original et discret avec une précision et une fiabilité de fonctionnement très élevées.

Les figures 5 et 6 présentent une variante de réalisation du mode de réalisation principal qui vient d'être décrit, selon laquelle le module d'affichage est en outre destiné à afficher une information supplémentaire, en particulier ici le quantième. Les figures 5 et 6 présentent une orientation différente de celle utilisée pour les figures précédentes.

A cet effet, un mécanisme à la structure et au fonctionnement similaires à ceux de l'indication des minutes et des heures courantes est prévu pour commander un organe d'affichage du quantième.

Plus précisément, le mécanisme d'affichage décrit plus haut comporte en outre un levier de quantième 80 monté pivotant sur la platine supplémentaire par l'intermédiaire d'un axe situé à proximité d'une première de ses extrémités 81. Le levier 80 porte un râteau 82, à sa seconde extrémité, agencé en prise avec un pignon de quantième 83, monté libre en rotation sur la platine supplémentaire et destiné à porter un organe d'affichage du quantième. Le levier 80 porte également un palpeur 84, dans sa portion médiane. Ce dernier est destiné à coopérer, à la demande, avec une came de quantième 86 de manière à positionner le pignon de quantième, par l'intermédiaire du râteau 82, dans une position telle que l'organe d'affichage correspondant indique la valeur du quantième en cours. Le mécanisme comprend en outre un ressort spiral 88 précontraint, dont une première extrémité est solidaire de la platine supplémentaire et la seconde extrémité au moins indirectement solidaire du pignon de quantième 83, pour tendre à faire tourner ce dernier dans le sens de rotation anti-horaire (sur les figures) et appliquer le palpeur 84 contre la périphérie de la came de quantième 86.

On notera que le palpeur est réalisé ici, à titre non limitatif, sous la forme d'une surépaisseur ménagée sur le levier 80, de sorte que celui-ci peut être agencé à un niveau inférieur à celui de la came 86. Grâce à cette caractéristique, les propriétés mécaniques du levier peuvent être adaptées aux contraintes qu'il doit subir pour remplir sa fonction.

Par ailleurs, le levier de quantième 80 présente une surface de contact 89, au niveau de sa première extrémité 81, agencée pour coopérer avec une extension 90 portée ici par la bascule des minutes 19. De ce fait, l'affichage du quantième est activé ou désactivé simultanément à l'affichage de l'heure courante.

La figure 5 illustre la configuration du mouvement lorsque l'affichage est actif tandis que la figure 6 illustre celle correspondant à la suspension de l'affichage, c'est-à-dire lorsque les organes d'affichage sont placés dans leurs positions alternatives respectives.

La came de quantième 86 est entraînée de manière conventionnelle à partir d'une roue de quantième 92, elle-même entraînée depuis le rouage de finissage, par l'intermédiaire d'une denture interne 93, pour avancer d'un pas par jour. La roue de quantième comprend également une denture externe 94 agencée pour faire avancer d'un pas par jour une étoile 95 portant un pignon 96 agencé en prise avec une roue 98 solidaire de la came de quantième 86. Un sautoir 97 est prévu pour positionner correctement l'étoile 95.

Bien entendu, il est possible de prévoir en variante que le mécanisme d'affichage du quantième est commandé à partir du mécanisme d'affichage des heures plutôt qu'à partir de celui des minutes, sans sortir du cadre de l'invention.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple les roues à colonnes ou leur forme, des organes de commande rotatifs de type navette pouvant être utilisés en alternative. Par ailleurs, une roue à colonnes unique peut être utilisée sans sortir du cadre de la présente invention, les deux bascules étant alors agencées pour coopérer avec ses colonnes de manière simultanée.

Tel que mentionné plus haut, le mécanisme peut être construit sous la forme d'un module additionnel destiné à enrichir un calibre horloger de base ou être directement intégré à un mouvement horloger. De même, des mobiles supplémentaires et non coaxiaux peuvent être prévus pour porter les organes d'affichage.

On notera que les palpeurs 14, 54 ont été représentés dans une configuration optionnelle sur les figures, plus précisément ils sont montés rotatifs sur le levier correspondant tandis qu'ils portent les doigts 16, 56 sur lesquels agissent les ressorts droits 15, 55. Une telle configuration, procurant une sécurité pour le cas où l'utilisateur effectuerait une mise à l'heure en faisant tourner les cames 7, 37 dans le sens de rotation anti-horaire sur les figures, est conventionnelle et ne doit pas être considérée comme étant limitative.

De même, on a prévu un évidement incurvé 75 dans le levier des heures 50, à titre non limitatif, pour permettre le passage d'un arbre destiné à porter une aiguille des secondes 76, tel que cela apparaît de la figure 3.

En complément au mode de réalisation général qui a été décrit, il est possible de prévoir que le mécanisme comporte des moyens supplémentaires pour que l'un au moins des leviers 10, 50 présente une seconde position de butée, associée à la position de repos de l'organe d'affichage correspondant, dans laquelle ce dernier pourra afficher une grandeur supplémentaire relative au temps ou au fonctionnement de la pièce d'horlogerie.

Par ailleurs, on peut également prévoir que l'affichage d'une information supplémentaire, tel qu'illustré sur les figures 5 et 6, peut être mis en oeuvre en relation avec une information autre que le quantième. On peut envisager notamment d'indiquer d'autres grandeurs, tel que le jour de la semaine ou le mois, en alternative ou en complément à l'affichage du quantième tel que décrit. Bien entendu, lorsqu'au moins deux informations supplémentaires sont affichées, leurs mécanismes respectifs peuvent être commandés, respectivement, à partir des mécanismes d'affichage des heures et des minutes.

L'homme du métier ne rencontrera pas de difficulté particulière pour adapter le contenu de la présente divulgation à ses propres besoins et mettre en oeuvre une pièce d'horlogerie présentant un affichage exclusif sans sortir du cadre de la présente invention qui est défini par les revendications annexés.

## Revendications

1. Mécanisme d'affichage pour pièce d'horlogerie, destiné à être entraîné à partir d'une roue de base (1, 5) d'un mouvement horloger pour commander les déplacements d'un organe d'affichage d'au moins une indication relative au temps ou au fonctionnement de la pièce d'horlogerie, le mécanisme comportant
une came (7) présentant une périphérie de forme prédéfinie et destinée à être entraînée par la roue de base,
un levier (10) destiné à être monté pivotant, en référence à un élément de bâti du mouvement horloger, entre une position de butée, associée à une position d'indication de l'organe d'affichage, et une position d'attente, associée à une position alternative prédéfinie de l'organe d'affichage, ledit levier portant un palpeur (14) destiné à coopérer avec la périphérie de ladite came pour définir ladite position de butée, le levier portant en outre un râteau (12) agencé en prise avec un pignon (13) destiné à entraîner l'organe d'affichage,
un organe de commande mobile (24) présentant au moins une position d'attente et une position d'indication, ledit organe de commande étant agencé pour passer alternativement d'une position à l'autre en réponse à des actions successives d'un utilisateur,
**caractérisé en ce que** ladite came est destinée à être entraînée en permanence, indépendamment des positions d'attente et d'indication dudit organe de commande mobile et dudit levier, toutes deux étant des positions stables, le mécanisme comportant des moyens élastiques (15) coopérant avec un doigt (16) monté sur le levier (10) et exerçant directement une force sur ledit levier pour tendre à le positionner dans ladite position de butée, et
ledit organe de commande étant également agencé pour s'opposer à l'action desdits moyens élastiques (15) dans sa position d'attente et permettre audit levier (10) de se positionner dans sa position d'attente.

2. Mécanisme selon la revendication 1, **caractérisé en ce qu'**il comporte une bascule (19) destinée à être montée pivotante, en référence à un élément de bâti du mouvement horloger, et agencée pour coopérer, d'une part, avec ledit organe de commande (24) et, d'autre part, avec ledit levier (10) pour s'opposer à l'action desdits moyens élastiques (15) lorsque ledit organe de commande est dans sa position d'attente.

3. Mécanisme selon la revendication 2, **caractérisé en ce que** ledit organe de commande est un organe de commande rotatif (24).

4. Mécanisme selon la revendication 3, **caractérisé en ce que** ledit organe de commande est une roue à colonnes (24), ladite bascule (19) présentant un bec (22) agencé pour coopérer avec les colonnes (23) pour agir directement, par pivotement, sur une surface de contact (17) dudit levier (10) et le positionner dans sa position d'attente.

5. Mécanisme selon l'une quelconque des revendications 1 à 4, **caractérisé en ce qu'**il est agencé de telle manière qu'à un tour complet de ladite came (7) sur elle-même est associé au moins un tour complet dudit organe d'affichage.

6. Mécanisme selon l'une des revendications 1 à 5, **caractérisé en ce que** ledit organe d'affichage est un organe indicateur de l'heure ou de la minute.

7. Mécanisme selon l'une des revendications 1 à 5, **caractérisé en ce que** la roue de base (5) du mouvement horloger est entraînée par une chaussée (1) pour faire un tour en une heure, ledit organe d'affichage étant un organe d'affichage des minutes, le mécanisme d'affichage comportant en outre
une came supplémentaire (37) destinée à être entraînée à partir du mouvement horloger pour faire un tour en douze ou en vingt-quatre heures,
un levier supplémentaire (50) coopérant avec ladite came supplémentaire et portant un râteau supplémentaire (52) agencé en prise avec un pignon supplémentaire (53) pour entraîner un organe d'affichage des heures,
des moyens élastiques supplémentaires (55) pour agir sur ledit levier supplémentaire,
ledit organe de commande (24) étant agencé pour s'opposer à l'action desdits moyens élastiques supplémentaires dans sa position d'attente et permettre audit levier supplémentaire (50) de se positionner également dans une position d'attente associée à une position alternative prédéfinie de l'organe d'affichage des heures, simultanément à son action sur le levier (10) associé à l'affichage des minutes.

8. Mécanisme selon l'une des revendications 1 à 5, **caractérisé en ce que** la roue de base (5) du mouvement horloger est entraînée par une chaussée (1) pour faire un tour en une heure, ledit organe d'affichage étant un organe d'affichage des minutes, le mécanisme d'affichage comportant en outre
une came supplémentaire (37) destinée à être entraînée à partir du mouvement horloger pour faire un tour en douze ou en vingt-quatre heures,
un levier supplémentaire (50) coopérant avec ladite came supplémentaire et portant un râteau supplémentaire (52) agencé en prise avec un pignon supplémentaire (53) pour entraîner un organe d'affichage des heures,
des moyens élastiques supplémentaires (55) pour agir sur ledit levier supplémentaire,
un organe de commande mobile supplémentaire (64) présentant au moins une position d'attente et une position d'indication, toutes deux étant des positions stables, ledit organe de commande étant agencé pour passer alternativement d'une position à l'autre en réponse à des actions successives d'un utilisateur, les positions de l'organe de commande supplémentaire étant coordonnées avec celles de l'organe de commande (24) associé à l'affichage des minutes,
l'organe de commande supplémentaire (64) étant agencé pour s'opposer à l'action desdits moyens élastiques supplémentaires (55) dans sa position d'attente et permettre audit levier supplémentaire (50) de se positionner également dans une position d'attente associée à une position alternative prédéfinie de l'organe d'affichage des heures.

9. Mécanisme selon la revendication 8, **caractérisé en ce qu'**il comporte un actuateur (26) destiné à être actionné par un utilisateur par l'intermédiaire d'un dispositif externe et agencé pour agir simultanément sur ledit organe de commande (24) et sur ledit organe de commande supplémentaire (64) pour les faire changer de position.

10. Mécanisme selon l'une quelconque des revendications 7 à 9, **caractérisé en ce que** lesdits pignon (13) et pignon supplémentaire (53) sont superposés.

11. Mouvement horloger comportant une roue de base (1, 5) agencée pour entraîner au moins une came (7, 37) d'un mécanisme d'affichage selon l'une quelconque des revendications précédentes.

12. Pièce d'horlogerie comprenant un mouvement horloger selon la revendication 11 agencé pour entraîner au moins un organe d'affichage.

## Patentansprüche

1. Anzeigemechanismus für Uhr, der dazu bestimmt ist, ausgehend von einem Basisrad (1, 5) eines Uhrwerks zum Steuern der Bewegungen eines Anzeigeorgans mindestens einer Anzeige in Zusammenhang mit der Zeit oder dem Betrieb der Uhr angetrieben zu werden, wobei der Mechanismus Folgendes umfasst
einen Nocken (7), der eine Peripherie mit vordefinierter Form aufweist und dazu bestimmt ist, von dem Basisrad angetrieben zu werden,
einen Hebel (10), der dazu bestimmt ist, schwenkend in Bezug zu einem Strukturelement des Uhrwerks zwischen einer Anschlagposition, die mit einer Position zur Angabe des Anzeigeorgans assoziiert ist, und einer Warteposition, die mit einer alternativen vordefinierten Position des Anzeigeorgans assoziiert ist, montiert zu sein, wobei der Hebel einen Taster (14) trägt, der dazu bestimmt ist, mit der Peripherie des Nockens zusammenzuwirken, um die Anschlagposition zu definieren, wobei der Hebel außerdem einen Rechen (12) trägt, der im Eingriff mit einem Ritzel (13), das dazu bestimmt ist, das Anzeigeorgan anzutreiben, angeordnet ist,
ein bewegliches Steuerorgan (24), das mindestens eine Warteposition und eine Anzeigeposition aufweist, wobei das Steuerorgan eingerichtet ist, um alternativ von einer Position zu der anderen als Reaktion auf aufeinanderfolgende Aktionen eines Benutzers überzugehen,
**dadurch gekennzeichnet, dass** der Nocken dazu bestimmt ist, ständig unabhängig von der Warte- und Anzeigeposition des beweglichen Steuerorgans und des Hebels angetrieben zu werden, wobei beide beständige Positionen sind, wobei der Mechanismus elastische Mittel (15) umfasst, die mit einem Finger (16) zusammenwirken, der auf den Hebel (10) montiert ist und direkt eine Kraft auf den Hebel ausübt, um dazu zu tendieren, ihn in der Anschlagposition zu positionieren, und
wobei das Steuerorgan auch eingerichtet ist, um sich der Aktion der elastischen Mittel (15) in seiner Warteposition zu widersetzen und es dem Hebel (10) zu erlauben, sich in seiner Warteposition zu positionieren.

2. Mechanismus nach Anspruch 1, **dadurch gekennzeichnet, dass** er eine Kippe (19) umfasst, die dazu bestimmt ist, schwenkend in Bezug zu einem Strukturelement des Uhrwerks montiert zu sein und die eingerichtet ist, um einerseits mit dem Steuerorgan (24) und andererseits mit dem Hebel (10) zusammenzuwirken, um sich der Wirkung der elastischen Mittel (15) zu widersetzen, wenn das Steuerorgan in seiner Warteposition ist.

3. Mechanismus nach Anspruch 2, **dadurch gekennzeichnet, dass** das Steuerorgan ein drehendes Steuerorgan (24) ist.

4. Mechanismus nach Anspruch 3, **dadurch gekennzeichnet, dass** das Steuerorgan ein Säulenrad (24) ist, wobei die Kippe (19) einen Schnabel (22) aufweist, der eingerichtet ist, um mit den Säulen (23) zusammenzuwirken, um direkt durch Schwenken auf eine Kontaktoberfläche (17) des Hebels (10) einzuwirken und ihn in seiner Warteposition zu positionieren.

5. Mechanismus nach einem der Ansprüche 1 bis 4, **dadurch gekennzeichnet, dass** er derart eingerichtet ist, dass eine vollständige Umdrehung des Nockens (7) um sich selbst mit mindestens einer vollständigen Umdrehung des Anzeigeorgans assoziiert ist.

6. Mechanismus nach einem der Ansprüche 1 bis 5, **dadurch gekennzeichnet, dass** das Anzeigeorgan ein Anzeigeorgan der Stunde oder der Minute ist.

7. Mechanismus nach einem der Ansprüche 1 bis 5, **dadurch gekennzeichnet, dass** das Basisrad (5) des Uhrwerks von einem Bodenrad (1) angetrieben wird, um in einer Stunde eine Umdrehung auszuführen, wobei das Anzeigeorgan ein Anzeigeorgan der Minuten ist, wobei der Anzeigemechanismus außerdem Folgendes umfasst
einen zusätzlichen Nocken (37), der dazu bestimmt ist, ausgehend von dem Uhrwerk angetrieben zu werden, um eine Umdrehung in zwölf oder vierundzwanzig Stunden auszuführen,
einen zusätzlichen Hebel (50), der mit dem zusätzlichen Nocken zusammenwirkt und einen zusätzlichen Rechen (52) trägt, der im Eingriff mit einem zusätzlichen Ritzel (53) angeordnet ist, um ein Anzeigeorgan der Stunden anzutreiben, zusätzliche elastische Mittel (55), um auf den zusätzlichen Hebel einzuwirken, wobei das Steuerorgan (24) eingerichtet ist, um sich der Aktion der zusätzlichen elastischen Mittel in seiner Warteposition zu widersetzen und es dem zusätzlichen Hebel (50) zu erlauben, sich ebenfalls in einer Warteposition, die mit einer alternativen vordefinierten Position des Anzeigeorgans der Stunden assoziiert ist, gleichzeitig mit seiner Wirkung auf den Hebel (10), der mit der Anzeige der Minuten assoziiert ist, zu positionieren.

8. Mechanismus nach einem der Ansprüche 1 bis 5, **dadurch gekennzeichnet, dass** das Basisrad (5) des Uhrwerks von einem Bodenrad (1) angetrieben wird, um in einer Stunde eine Umdrehung auszuführen, wobei das Anzeigeorgan ein Anzeigeorgan der Minuten ist, wobei der Anzeigemechanismus ferner Folgendes umfasst
einen zusätzlichen Nocken (37), der dazu bestimmt ist, ausgehend von dem Uhrwerk angetrieben zu werden, um in zwölf oder vierundzwanzig Stunden eine Umdrehung auszuführen,
einen zusätzlichen Hebel (50), der mit dem zusätzlichen Nocken zusammenwirkt und einen zusätzlichen Rechen (52) trägt, der im Eingriff mit einem zusätzlichen Ritzel (53) angeordnet ist, um ein Anzeigeorgan der Stunden anzutreiben,
zusätzliche elastische Mittel (55) zum Einwirken auf den zusätzlichen Hebel,
ein zusätzliches bewegliches Steuerorgan (64), das mindestens eine Warte- und eine Anzeigeposition aufweist, wobei beide beständige Positionen sind, wobei das Steuerorgan eingerichtet ist, um alternativ von einer Position zu der anderen als Reaktion auf aufeinanderfolgende Aktionen eines Benutzers überzugehen, wobei die Positionen des zusätzlichen Steuerorgans mit denjenigen des Steuerorgans (24), das mit der Anzeige der Minuten assoziiert ist, koordiniert sind,
wobei das zusätzliche Steuerorgan (64) eingerichtet ist, um sich der Aktion der zusätzlichen elastischen Mittel (55) in seiner Warteposition zu widersetzen, und es dem zusätzlichen Hebel (50) zu erlauben, sich ebenfalls in einer Warteposition, die mit einer alternativen vordefinierten Position des Anzeigeorgans der Stunden assoziiert ist, zu positionieren.

9. Mechanismus nach Anspruch 8, **dadurch gekennzeichnet, dass** er einen Aktuator (26) umfasst, der dazu bestimmt ist, von einem Benutzer über eine externe Vorrichtung betätigt zu werden, und eingerichtet ist, um gleichzeitig auf das Steuerorgan (24) und auf das zusätzliche Steuerorgan (64) einzuwirken, um sie die Position wechseln zu lassen.

10. Mechanismus nach einem der Ansprüche 7 bis 9, **dadurch gekennzeichnet, dass** das Ritzel (13) und das zusätzliche Ritzel (53) übereinander liegen.

11. Uhrwerk, das ein Basisrad (1, 5) umfasst, das eingerichtet ist, um mindestens einen Nocken (7, 37) eines Anzeigemechanismus nach einem der vorhergehenden Ansprüche anzutreiben.

12. Uhr, die ein Uhrwerk nach Anspruch 11 umfasst, das eingerichtet ist, um mindestens ein Anzeigeorgan anzutreiben.

## Claims

1. A display mechanism for a timepiece, adapted to be driven from a base wheel (1, 5) of a clock movement to actuate the movements of a display device for displaying at least one indication relative to the time or the operation of the timepiece, the mechanism comprising
a cam (7) having a periphery of predefined form and which is adapted to be driven by the base wheel,
a lever (10) adapted to be pivotally mounted, with reference to a support member of the clock movement, between an abutment position, associated with an indication position of the display device, and a waiting position, associated with a predefined alternative position of the display device, said lever bearing a cam follower (14) adapted to cooperate with the periphery of said cam to define said abutment position, the lever furthermore bearing a rack (12) arranged in meshing engagement with a pinion (13) adapted to drive the display device,
a movable actuating device (24) having at least a waiting position and an indicating position, said actuating device being arranged to pass alternately from one position to the other in response to successive actions of a user,
**characterized in that** said cam is adapted to be driven continuously, independently of the indication and waiting positions of said movable actuating device and of said lever, both being stable positions, the mechanism comprising elastic means (15) cooperating with a finger (16) mounted on the lever (10) and directly exerting a force on said lever to bias it into said abutment position, and
said actuating device also being arranged to oppose the action of said elastic means (15) in its waiting position and enable said lever (10) to assume its waiting position.

2. A mechanism according to claim 1, **characterized in that** it comprises a rocker (19) adapted to be pivotally mounted, with reference to a frame member of the clock movement, and arranged to cooperate with the actuating device (24), and to cooperate with said lever (10) to oppose the action of said elastic means (15) when said actuating device is in its waiting position.

3. A mechanism according to claim 2, **characterized in that** said actuating device is a rotary actuating device (24).

4. A mechanism according to claim 3, **characterized in that** said actuating device is a column wheel (24), said rocker (19) having a beak (22) arranged to cooperate with the columns (23) to directly act, by pivoting, on a contact surface (17) of said lever (10) and position it in its waiting position.

5. A mechanism according to any one of claims 1 to 4, **characterized in that** it is arranged such that a complete revolution of said cam (7) is associated with at least one complete revolution of said display device.

6. A mechanism according to one of claims 1 to 5, **characterized in that** said display device is an indicator device of the hour or of the minute.

7. A mechanism according to one of claims 1 to 5, **characterized in that** the base wheel (5) of the clock movement is driven by a cannon-pinion (1) to make one revolution in one hour, said display device being a minute display device, the display mechanism further comprising
an additional cam (37) adapted to be driven from the clock movement to make one revolution in twelve or twenty-four hours,
an additional lever (50) cooperating with said additional cam and bearing an additional rack (52) arranged in meshing engagement with an additional pinion (53) to drive an hour display device,
additional elastic means (55) to act on said additional lever,
said actuating device (24) being arranged to oppose the action of said additional elastic means in its waiting position and to enable said additional lever (50) also to assume a waiting position associated with a predefined alternative position of the hour display device, simultaneously with its action on the lever (10) associated with the display of the minutes.

8. A mechanism according to one of claims 1 to 5, **characterized in that** the base wheel (5) of the clock movement is driven by a cannon-pinion (1) to make one revolution in one hour, said display device being a minute display device, the display mechanism further comprising
an additional cam (37) adapted to be driven from the clock movement to make one revolution in twelve or twenty-four hours,
an additional lever (50) cooperating with said additional cam and bearing an additional rack (52) arranged in meshing engagement with an additional pinion (53) to drive an hour display device,
additional elastic means (55) to act on said additional lever,
an additional movable actuating device (64) having at least a waiting position and an indicating position, both being stable positions, said actuating device being arranged to pass alternately from one position to the other in response to successive actions of a user, the positions of the additional actuating device being coordinated with those of the actuating device (24) that is associated with the display of the minutes,
the additional actuating device (64) being arranged to oppose the action of said additional elastic means (55) in its waiting position and to enable said additional lever (50) also to assume a waiting position associated with a predefined alternative position of the hour display device.

9. A mechanism according to claim 8, **characterized in that** it comprises an actuator (26) adapt to be actuated by a user via an external device and which is arranged to act simultaneously on said actuating device (24) and on said additional actuating device (64) to make them change position.

10. A mechanism according to any one of claims 7 to 9, **characterized in that** said pinion (13) and said additional pinion (53) are superposed.

11. A clock movement comprising a base wheel (1, 5) arranged to drive at least one cam (7, 37) of a display mechanism according to any one of the preceding claims.

12. A timepiece comprising a clock movement according to claim 11 arranged to drive at least one display device.
